# FASCICULE DE BREVET EUROPEEN

(11) **EP 0 305 310 B1**
(45) Date de publication et mention de la délivrance du brevet: **07.01.1993**
(21) Numéro de dépôt: 88450031.5
(22) Date de dépôt: 05.08.1988
(51) Int. Cl.: A47B 47/00

(54) **Caisson de rangement et meuble de rangement réalisé avec des caissons selon l'invention**
Aufräumkasten und Aufräummöbel, bestehend aus gemäss der Erfindung hergestellten Aufräumkästen
Stow away boxes and stow away furniture made therewith

(30) Priorité: 05.08.1987 FR 8711377
(43) Date de publication de la demande: 01.03.1989
(73) Titulaire: SOCIETE DACOTA SA, F-31340 Villemur sur Tarn (FR); Daigre, Jean Claude, F-31340 Villemur sur Tarn (FR)
(72) Inventeur: Daigre, Jean Claude, F-31340 Villemur sur Tarn (FR)
(74) Mandataire: Ravina, Bernard

(56) Documents cités:
- FR-A- 1 584 173
- US-A- 4 295 693

## Description

La présente invention a pour objet un caisson de rangement démontable et un meuble de rangement réalisé avec des caissons selon l'invention.

Les meubles de rangement comme par exemple les armoires de rangement et autre sont constitués par assemblage de parois métalliques et sont dotés d'une série d'éléments support permettant le rangement de documents, d'ouvrages et autres objets.

Pour réduire les coûuts de transports de tels meubles doivent pouvoir occuper pendant leur transport un faible volume et de ce fait être démontables.

On connait divers meubles démontables.
Notamment on connait des meubles dont les différentes parois sont assemblées les unes aux autres par vissage.
Dans ce but, certaines parois du meuble sont pourvues de rebords qui reçoivent la bordure des parois adjacentes. Ces parois sont fixées les unes aux autres par des boulons engagés chacun dans deux orifices axialement alignés, pratiqués respectivement dans le rebord et dans la bordure.
Ce mode d'assemblage, en raison de sa simplicité est le plus communément utilisé.
Cependant un tel mode d'assemblage présente l'inconvénient d'exiger l'utilisation d'une importante visserie.
Le temps d'assemblage de tels meubles est relativement long et se trouve accrût par la difficulté de mise en place et de vissage des boulons dans les endroits exigus.
De plus, deux personnes sont généralement nécessaires pour l'assemblage de ces meubles.

On connait également des meubles dont les parois sont assemblées les unes aux autres par des clés ou goupilles.

Certaines parois du meuble sont pouvues de pattes en saillie qui s'engagent dans des orifices de forme correspondante pratiquées dans l'épaisseur des autres parois.

Un des inconvénients de ce mode d'assemblage réside dans le fait que la forme de la clé est propre au constructeur et que ces clés ne sont pas vendues dans le commerce si bien que dans le cas de perte de l'une d'entre elles, l'utilisateur du meuble devra faire appel au constructeur pour pourvoir à son remplacement.

On connait enfin d'autres modes d'assemblage des meubles qui nécessitent de nombreux travaux d'usinage des pièces constitutives des moyens d'assemblage.

On connait également du brevet US-A 4 295 693 un meuble de rangement ou caisson selon le préambule de la revendication 1 dont les parois verticales sont assemblées les unes aux autres par crochettage.

Ce mode d'assemblage ne permet seul d'assurer un blocage des parois verticales.

La présente invention a pour objet de pallier aux inconvénients cités plus haut en mettant en oeuvre un caisson démontable dont l'assemblage de ses parois ne fait pas appel à des organes d'assemblage amovible tels que clés ou vis et dont cet assemblage peut être entrepris par une seule personne et être effectué très rapidement.

A cet effet le caisson de rangement selon l'invention de forme prismatique comportant aux moins deux parois latérales verticales, une paroi verticale constituant le fond, une paroi supérieure et une paroi inférieure, les dites parois étant assemblées les unes aux autres par des moyens d'assemblage, les dits moyens d'assemblage d'au moins la paroi de fond avec les deux parois latérales étant consitués chacun par une gorge ménagée suivant le bord vertical de l'une des parois et par un tenon ménagé suivant le bord vertical de la paroi adjacente et destiné à pénétrer dans la gorge, se caractérise essentiellement en ce que la dite gorge et le dit tenon présentant chacun une section droite de forme trappézoïdale, complémentaire de l'autre, et les côtés non parallèles de la section trapézoïdale étant inclinés par rapport aux bases d'une valeur suivant laquelle se produit un effet dit de cône, c'est-à-dire un coincement du tenon dans la rainure.

On conçoit immédiatement que les trois parois verticales du caisson de rangement sont assemblées les unes aux autres de manière rigide seulement par pénétration des tenons dans les gorges correspondantes.

Selon une autre caractéristique au moins l'une des parois horizontale est emboitée sur les trois parois verticales ce qui permet de renforcer la liaison de ces trois parois.

D'autres avantages et caractéristiques de l'invention sont définis aux revendications 2 à 18 et apparaitront à la lecture de la description d'une forme préférentielle de réalisation donnée à titre d'exemple non limitatif, en se référant aux dessins annexés en lesquels :
- la figure 1 est une vue de face d'un compartiment de rangement selon l'invention,
- la figure 2 est une vue en coupe transversale du compartiment de rangement,
- la figure 3 est une vue en coupe au niveau de la paroi inférieure,
- la figure 4 est une vue de face d'un exemple de réalisation d'un meuble équipé de plusieurs caissons de rangement,
- la figure 5 est une vue de côté en coupe partielle du meuble selon la figure 4.

Tel que représenté le caisson de rangement 1 de préférence métallique, de forme prismatique comprend au moins deux parois latérales 2 verticales, une paroi verticale de fond 3, une paroi supérieure ou couvercle 4 horizontale et une paroi inférieure horizontale 5 pourvue éventuellement d'un piètement, les dites parois étant assemblées les unes aux autres par des moyens d'assemblage.

Préférentiellement le caisson de rangement épouse le contour d'un parallélépipède rectangle.

Conformément à l'invention les moyens d'assemblage d'au moins la paroi de fond avec les parois latérales sont constitués chacun par une gorge 6 ménagée suivant le bord vertical de l'une des parois et par un tenon 7 ménagé suivant le bord vertical de la paroi adjacente et destiné à pénétrer dans la gorge 6, la dite gorge 6 et le dit tenon présentant chacun une section droite de forme trapézoïdale complémentaire de l'autre de façon à ce que le contour externe de la section droite du tenon épouse le contour interne de la section droite de la gorge.
La petite base de la section droite de la gorge correspond au fond de cette dernière.

Les côtés non parallèles du trapèze que forme la section droite de la gorge et du tenon, sont inclinés d'une valeur conduisant à un blocage du tenon dans la rainure par effet de cône.
La valeur de l'angle aigu d'inclinaison des côtés non parallèles sur la grande base est comprise entre 70 et 90 degrés.
De préférence cet angle d'inclinaison à pour valeur 70 degrés.

Afin d'améliorer l'assemblage, la gorge et le tenon sont ménagés suivant toute la longueur de leur côtés respectifs.

Préférentiellement la section droite de la gorge et du tenon épouse le contour d'un trapèze rectangle mais il est bien évident que cette section pourra épouser soit le contour d'un trapèze isocèle soit le contour d'un trapèze commun.

A titre d'exemple, l'angle aigu d'inclinaison du côté oblique du trapèze rectangle par rapport à la petite base à pour valeur 70 degrés.

Préférentiellement les tenons sont ménagés chacun suivant un des deux bords verticaux de la paroi de fond 3 et les gorges sont ménagées chacune sur une paroi latérale 2.

Selon la forme préférée d'exécution, le plan suivant lequel se développe l'ouverture des gorges est transversal au plan suivant lequel se développe la paroi constituant le fond 3.
Cette caractéristique a pour but de renforcer la liaison du fond aux parois latérales en opposant un obstacle au basculement du dit fond soit vers l'avant soit vers l'arrière.

Selon la forme préférée de réalisation chaque tenon est formé par pliage vers l'arrière du bord vertical de la paroi.

Préférentiellement, le pliage est effectué d'abord autour d'une première ligne de pliage verticale et la partie pliée 7A en résultant forme un angle droit avec la paroi 3.
Cette partie 7A est également pliée autour d'un axe vertical, la partie pliée 7B en résultant forme un angle obtu avec la partie 7A. La partie 7B correspond au flanc oblique du tenon.
Il est bien évident que la réalisation du tenon peut faire appel à toutes techniques adaptées autres que le pliage.

La gorge selon un exemple de réalisation est formée par pliage du bord vertical de la paroi latérale autour d'une ligne de pliage verticale suivant un angle obtus et par ajout d'un rebord 6A disposé en regard de la partie pliée, parallèlement à la ligne de pliage de maniere perpendiculaire à la paroi latérale. Ce rebord est constitué avantageusement par l'aile d'une cornière fixée par soudage ou autres moyens à la paroi 3.
Il est bien évident que le rebord peut être formé de toutes autres manieres connues de l'homme de l'art. Notamment ce rebord peut résulter de la déformation par pliage ou autre technique, du bord de la paroi.

De préférence la paroi supérieure 4 s'emboite sur les parois latérales 2 et sur le fond 3.
Cette paroi 4 est pourvue d'un rebord périmétrique ou nervure 8 en saillie vers le bas qui vient ceinturer par recouvrement la partie supérieure des parois latérales 2, de la paroi de fond 3 et de la face avant du caisson.
Cette disposition permet d'une part de fixer la paroi 4 aux parois 2 et 3 et d'autre part, en créant une ceinture, de renforcer la liaison des parois 2 à la paroi 3.

La paroi inférieure 5, suivant au moins ses bords venant en regard avec les parois latérales et la paroi de fond, sera pliée à angle droit vers le bas et la partie pliée en résultant sera également pliée à angle droit vers le centre, afin de former une sur-épaisseur périmétrique 9 destinée à venir combler, lors du montage, le vide entre les deux ailes horizontales 10 de trois profilés 11 horizontaux de section droite en U fixés respectivement à la paroi 3 et aux deux parois 2.

La paroi 5 pourra constituer un piètement ou bien recevra un piètement adapté.

Afin de rigidifier l'ensemble, les deux parois latérales sont réunies l'une à l'autre par au moins une entretoise horizontale constituée avantageusement par étagère 12 dont le contour correspond à la section droite du caisson et dont les bords destinés à venir en regard des parois latérales, sont repliées à angle droit vers le bas pour venir s'inserrer chacun dans l'intervalle ménagé entre les ailes d'un profilé support 13 horizontal fixé à la paroi latérale correspondante et qui présente de préférence une section droite se développant sous la forme d'un U à aile inégale. Ce profilé est fixé à la paroi latérale par sa plus grande aile.

Il est bien évident que le caisson tel que décrit sera pourvu de plusieurs étagères 12, chacune associées à deux profilés support.

Le caisson tel que décrit peut constituer à lui seul un meuble de rangement ou bien être associé à d'autres caissons pour constituer un meuble de plus grande capacité.

A titre d'exemple, on a représenté en figure 4 et 5 un meuble comportant un caisson arrière devant lequel sont montés, avec possibilité de déplacement latéral, deux caissons latéraux dont la largeur de chacun est inférieure ou égale au tiers de la largeur du caisson arrière.

Le caisson arrière est prolongé vers l'avant par une embase 15 horizontale sur laquelle sont disposés deux rails de guidage 16 parallèles au caisson arrière qui reçoivent en coulissement chaque caissson latéraux.
Avec chacun des rails de guidage coopère des organes de roulement portés par la paroi 5 de chacun des caissons latéraux.

La paroi supérieure de chaque caisson latéral porte, extérieurement au caisson en direction du caisson arrière, un bras 17 doté en extrémité libre dans le caisson arrière d'un galet 18, monté rotatif autour d'un axe vertical, venant s'engager entre les deux ailes verticales 19 en saillie vers le bas, d'un rail de guidage 20, horizontal,parallèle aux rails 11, fixé à la paroi supérieure 4 du caisson arrière.
De préférence le rail de guidage 20 est constitué par un profilé de section droite en U.
Cette disposition permet d'éviter le basculement du caisson latéral soit vers l'avant soit vers l'arrière.

Suivant une autre forme de réalisation, le meuble ne comporte qu'un seul caisson mobile. La largeur de ce caisson sera égale ou inférieure à la moitié du caisson arrière.

Selon une autre forme de réalisation, le meuble tel que décrit comporte au moins une porte qui obture les caissons latéraux et la zone du caisson arrière laissée libre par les caissons latéraux lorsque ces derniers sont disposés suivant une position de fermeture.

Suivant une forme préférée de réalisation, chaque caisson latéral est pourvu d'une porte qui comporte une serrure à clé. En position de fermeture, ces caissons latéraux sont poussés l'un contre contre et sont disposés par rapport au caisson arrière de façon à venir masquer la zone médiane de ce dernier et une de ses zones latérales.

La zone latérale du caisson arrière non masquée par les caissons latéraux lorsque ceux-ci sont en position de fermeture est pourvue d'une porte comportant une serrure à clé.
Avantageusement, la porte du caisson arrière sera pourvue d'un organe de butée qui viendra coopérer en butée avec le caisson latéral disposée en regard de la zone médiane du caisson arrière de façon à s'opposer au déplacement des caissons latéraux.

Préférentiellement, la porte du caisson arrière en position de fermeture forme une surépaisseur sur le caisson arrière et vient se positionner sur le trajet des caissons latéraux, toujours dans le but de s'opposer à leur déplacement.

Selon une autre forme de réalisation, les deux caissons latéraux en position de fermeture sont positionnés respectivement en regard d'une zone latérale du caisson arrière et de l'autre.

Caque caisson latéral est pourvu d'une porte avec serrure à clé.

A la porte d'un des caissons latéraux est articulée une seconde porte qui est destinée à coopérer par l'intermédiaire d'une serrure à clé avec l'autre caisson et qui en position de fermeture vient masquer la zone médiane du caisson arrière et s'oppose au déplacement des caissons latéraux.

Selon enfin une troisième forme de réalisation, les caissons latéraux en position de fermeture sont toujours positionnés respectivement en regard d'une zone latérale du caisson arrière et de l'autre et comportent chacun une porte avec serrure à clé à laquelle est articulée une seconde porte de largeur égale à la demi-largeur de la zone médiane du caisson arrière.

Les deux secondes portes coopèrent ensemble en position de fermeture par l'intermédiaire d'une serrure à clé et viennent masquer en position de fermeture la zone médiane du caisson arrière et s'opposent au déplacement des caissons latéraux.

Le caisson et le meuble tels que décrits présentent l'avantage d'être d'un montage simple et rapide.

## Revendications

1. Caisson (1) de rangement de forme prismatique comportant au moins deux parois latérales (2), une paroi de fond (3), une paroi supérieure (4) et une paroi inférieure (5), les dites parois étant assemblées les unes aux autres par des moyens d'assemblage, les dits moyens d'assemblage d'au moins la parois de fond (3) avec les deux parois latérales (2) étant constitués chacun par une gorge (6) ménagée suivant le bord vertical de l'une des parois et par un tenon (7) ménagé suivant le bord vertical de la paroi adjacente et destiné à pénétrer dans la gorge (6), caractérisé en ce que le dit tenon et la dite gorge présentant chacun une section droite trapézoïdale, complémentaire de l'autre, la dite section droite présentant des côtés non parallèles inclinés d'une valeur conduisant à un blocage du tenon (7) dans la gorge (6) par effet de cône.

2. Caisson selon la revendication 1 caractérisé en ce que la gorge (6) et le tenon (7) sont ménagés suivant toute la largeur de leur côté respectif.

3. Caisson selon la revendication 1 caractérisé en ce que la section droite de la gorge et du tenon épouse le contour d'un trapèze rectangle.

4. Caisson selon la revendication 1 caractérisé en ce que la section droite de la gorge (6) ou du tenon (7) épouse le contour d'un trapèze isocèle.

5. Caisson selon la revendication 1 caractérisé en ce que les tenons (7) sont ménagés suivant les côtés verticaux de la paroi de fond (3) et que les gorges (6) sont ménagées chacune sur une paroi latérale (2).

6. Caisson selon la revendication 1 caractérisé en ce que le plan suivant lequel se développe l'ouverture de la gorge (6) est transversal au plan suivant lequel se développe la paroi (3).

7. Caisson selon la revendication 1 caractérisé en ce que la paroi supérieure (4) est emboitée sur les parois latérales (2) et la paroi de fond (3).

8. Caisson selon la revendication 7 caractérisé en ce que la paroi 4 est pourvue d'un rebord périmétrique 8 en saillie vers le bas qui vient ceinturer par recouvrement la partie supérieure des parois latérales (2) la paroi de fond (3) et la face avant du caisson (1).

9. Caisson selon la revendication 1 caractérisé en ce que la paroi inférieure (5) est dotée d'une surépaisseur périmétrique (9) venant lors du montage combler le vide entre les deux ailes horizontales (10) de trois profilés 11 horizontaux de section droite en U fixés respectivement à la paroi 3 et aux deux parois (2).

10. Caisson selon la revendication 1 caractérisé en ce que les deux parois latérales sont réunies l'une à l'autre par au moins une entretoise horizontale (12) constituant une étagère.

11. Meuble caractérisé en ce qu'il est constitué par au moins un caisson selon les revendications 1 à 10.

12. Meuble selon la revendication 11 caractérisé en ce qu'il comprend un caisson arrière devant lequel sont montés avec possibilités de déplacement latéral deux caissons latéraux dont la largeur de chacun est inférieure au tiers de la largeur du caisson arrière.

13. Meuble selon la revendication 12 caractérisé en ce que le caisson arrière est prolongé vers l'avant par une embase (15) sur laquelle sont disposés deux rails de guidage (16) parallèles au caisson arrière sur lesquels coulissent les deux caissons latéraux.

14. Meuble selon la revendication 12 caractérisé en ce que la paroi supérieure (5) de chaque caisson latéral porte en extrémité supérieure, en direction du caisson arrière un bras (17) doté en extrémité libre, dans le caisson arrière, d'un galet (18) monté rotatif autour d'un axe vertical et disposé entre les deux ailes verticales (19) d'un rail de guidage horizontal (20) parallèle aux rails (11) fixé à la paroi supérieure du caisson arrière.

15. Meuble selon la revendication 12 caractérisé en ce qu'il comporte au moins une porte qui obture les caissons latéraux et la zone du caisson arrière laissée libre par les dits caissons latéraux lorsque ceux-ci sont disposés suivant une position de fermeture.

16. Meuble selon la revendication 15 caractérisé en ce qu'en position de fermeture, les caissons latéraux sont poussés l'un contre l'autre, qu'ils viennent masquer une des zones latérales du caisson arrière et la zone médiane de ce dernier, que chaque caisson latéral est pourvu d'une porte et que la zone latérale du caisson arrière non masquée par les caissons latéraux est également pourvue d'une porte dotée d'un organe de butée qui, lorsque la dite porte est rabattue sur la zone latérale du caisson arrière, vient coopérer en butée avec le caisson latéral disposé en regard de la zone médiane du dit caisson arrière de façon à s'opposer au mouvement des caissons latéraux.

17. Meuble selon la revendication 15 caractérisé en ce que les deux caissons latéraux en position de fermeture sont positionnés respectivement en regard d'une zone latérale du caisson arrière et de l'autre, que chaque caisson latéral est pourvu d'une porte avec serrure à clé et qu'à la porte d'un des caissons latéraux est articulée une seconde porte qui est destinée à coopérer par l'intermédiaire d'une serrure à clé avec l'autre caisson et qui en position de fermeture, vient masquer la zone médiane du caisson arrière et s'oppose au déplacement des caissons latéraux.

18. Meuble selon la revendication 15 caractérisé en ce que les deux caissons latéraux en position de fermeture sont positionnés respectivement en regard d'une zone latérale du caisson arrière et de l'autre et comportant chacun une porte avec serrure à clé, qu'à chacune de ces portes est artiticulée une seconde porte de largeur égale à la demilargeur de la zone médiane du caisson arrière et que les deux secondes portes en position de fermeture viennent masquer la zone médiane du caisson arrière et coopèrent ensemble par l'intermédiaire d'une serrure à clé pour s'opposer au déplacement des caissons latéraux.

## Claims

1. Prismatic storage enclosure (1) comprising at least two side panels (2), a back panel (3), an upper panel (4) and a lower panel (5). Said panels are joined together by means of an assembly device. The assembly devices joining at least the back panel (3) with the two side panels (2) each consists of a groove (6) formed lengthwise along the vertical edge of one of the panels and a tongue (7) formed lengthwise along the vertical edge of the adjacent panel. Said tongue is designed to fit into the groove (6), the arrangement being specific in that said groove and tongue both have a reciprocal trapezoidal cross-section. Said cross-section has non-parallel sides which are inclined at an angle sufficient to block the tongue (7) inside the groove (6) as a result of the conical effect so achieved.

2. Storage enclosure as specified in Claim 1 wherein the groove (6) and tongue (7) are formed along the entire length of the panel sides.

3. Storage enclosure as specified in Claim 1 wherein the cross-section of the groove and tongue form a rectangular trapezium.

4. Storage enclosure as specified in Claim 1 wherein the cross-section of the groove (6) and tongue (7) form an isosceles trapezium.

5. Storage enclosure as specified in Claim 1 wherein the tongues (7) are formed along the vertical sides of the back panel (3) and each groove (6) is formed on a side panel (2).

6. Storage enclosure as specified in Claim 1 wherein the plane in which the (6) groove develops is transverse to the plane in which the back panel (3) develops.

7. Storage enclosure as specified in Claim 1 wherein the upper panel (4) fits on to the side panels (2) and back panel (3).

8. Storage enclosure as specified in Claim 7 wherein panel 4 is provided with a perimetrical rim (8) projecting downwards which encases the upper part of the side panels (2), back panel (3), and front panel (1) of the enclosure.

9. Storage enclosure as specified in Claim 1 wherein the lower panel (5) is provided with a perimetrical contour (9) which, when assembled, fits into the space between the two horizontal fins (10) of three horizontal extruded right-angled U-sections respectively fixed to panel 3 and the two side panels (2).

10. Storage enclosure as specified in Claim 1 wherein the two side panels are joined together by means of at least one horizontal spacer (12) constituting a shelf.

11. Cabinet specific in that it comprises at least one enclosure as specified in claims 1 to 10.

12. Cabinet as specified in Claim 11 wherein it comprises a rear enclosure in front of which two side enclosures may be mounted in such a way as to permit lateral motion. Said two enclosures each have a width less than one third of the width of the rear enclosure.

13. Cabinet as specified in Claim 12 wherein the rear enclosure is extended towards the front by a base (15) upon which two parallel guide rails (16) are fitted to the rear enclosure. The two side enclosures slide along said rails.

14. Cabinet as specified in Claim 12 wherein the upper panel (5) of each side enclosure carries an arm (17) fixed to the upper edge of said panels. Said arm is oriented towards the rear enclosure and is provided with a roller (18) at its free end, inside the rear enclosure, mounted so as to rotate on a vertical spindle positioned between the two vertical fins (19) of a horizontal guide rail (20) parallel to the rails (11). Said rail (20) is attached to the upper panel of the rear enclosure.

15. Cabinet as specified in Claim 12 wherein it comprises at least one door which occludes the side enclosures and the part of the rear enclosure left open by the two side enclosures when the latter are located in closed position.

16. Cabinet as specified in Claim 15 wherein the side enclosures are pushed against each other when in closed position, said enclosures occlude one of the side areas of the rear enclosure and the middle area of the latter, and each side enclosure is provided with a door and the side area of the rear enclosure which is not occluded by the side enclosures is also fitted with a door equipped with a stop which, when said door is opened against the side of the rear enclosure, comes into contact with the side enclosure located opposite the middle section of the read enclosure so as to block movement of the side enclosures.

17. Cabinet as specified in Claim 15 wherein the two side enclosures in closed position are respectively located opposite a lateral area of the rear enclosure and the other. Each side enclosure is provided with a door, lock and key. A second door is hinged to the door of one of the side enclosures which cooperates by means of a lock and key with the other enclosure which, when in closed position, occludes the middle section of the rear enclosure and prevents movement of both side enclosures.

18. Cabinet as specified in Claim 15 wherein the two side enclosures in closed position are respectively located opposite a lateral area of the rear enclosure and the other. Each side enclosure is provided with a door, lock and key. each of said doors is hinged to a second door of a width equal to half the width of the middle section of the rear enclosure. When in closed position, the second doors occlude the middle section of the rear enclosure and cooperate my means of a lock and key to prevent movement of the side enclosures.

## Patentansprüche

1. Prismenförmiges Kastengestell (1) zur Ablage dienend, das aus mindestens zwei Seitenwänden (2), einer Rückwand (3), einer oberen Wand (4) und einer unteren Wand (5) besteht, wobei die besagten Wände mit Hilfe von Verbindungselementen zusammengefügt werden. Die besagten Verbindungselemente, zumindest die, die die Rückwand (3) mit den beiden Seitenwänden verbinden, bestehen jeweils aus einer ausgesparten Hohlleiste (6), die am vertikalen Rand einer der angrenzenden Seitenwände entlangläuft, und einem ausgesparten Zapfen (7), der am vertikalen Rand der angrenzenden Seitenwand entlangläuft und dazu dient, in die Hohlleiste (6) einzudringen. Diese Verbindungselemente sind dadurch gekennzeichnet, daß sowohl der besagte Zapfen als auch die besagte Hohlleiste einen trapezförmigen Profilschnitt aufweisen, der jeweils komplementär zu dem des anderen ist, wobei die Seiten des besagten Profilschnittes nicht parallel sind, sondern einen entsprechenden Neigungswert haben, um durch das Erzielen eines Konuseffektes die Blockierung des Zapfens (7) in der Hohlleiste (6) zu bewirken.

2. Kastengestell wie unter Patentanspruch 1 beschrieben, das dadurch gekennzeichnet ist, daß die Hohlleiste (6) und der Zapfen (7) auf ihrer jeweiligen Seite der gesamten Breite entlang ausgespart werden.

3. Kastengestell wie unter Patentanspruch 1 beschrieben, das dadurch gekennzeichnet ist, daß der Profilschnitt der Hohlleiste und des Zapfens sich dem Umriß eines rechtwinkligen Trapezes anpaßt.

4. Kastengestell wie unter Patentanspruch 1 beschrieben, das dadurch gekennzeichnet ist, daß der Profilschnitt der Hohlleiste (6) und des Zapfens (7) sich dem Umriß eines gleichschenkligen Trapezes anpaßt.

5. Kastengestell wie unter Patentanspruch 1 beschrieben, das dadurch gekennzeichnet ist, daß die Zapfen (7) an den vertikalen Seiten der Rückwand (3) entlang ausgespart werden und die Hohlleisten jeweils auf einer Seitenwand (2).

6. Kastengestell wie unter Patentanspruch 1 beschrieben, das dadurch gekennzeichnet ist, daß die Ebene, welche die Öffnung der Hohlleiste (6) beschreibt, quer zu der Ebene verläuft, die die Seitenwand (3) beschreibt.

7. Kastengestell wie unter Patentanspruch 1 beschrieben, das dadurch gekennzeichnet ist, daß die obere Wand (4) in die Seitenwände (2) und die Rückwand (3) eingefügt wird.

8. Kastengestell wie unter Patentanspruch 7 beschrieben, das dadurch gekennzeichnet ist, daß die obere Wand (4) an ihrer Peripherie mit einer nach unten vorstehenden Leiste (8) versehen ist, die durch Überlappung den oberen Teil der Seitenwände (2), der Rückwand (3) und der Vorderseite des Kastengestells (1) umschließt.

9. Kastengestell wie unter Patentanspruch 1 beschrieben, das dadurch gekennzeichnet ist, daß die untere Wand (5) an ihrer Peripherie eine Überdicke (9) aufweist, die beim Montieren den Hohlraum ausfüllt zwischen den beiden horizontalen Schenkeln (10) der drei horizontalen Formstähle mit U-förmigem Profilschnitt, welche jeweils an der Rückwand (3) und den beiden Seitenwänden (2) angebracht sind.

10. Kastengestell wie unter Patentanspruch 1 beschrieben, das dadurch gekennzeichnet ist, daß die beiden Seitenwände durch mindestens eine Querstrebe (12) miteinander verbunden sind, um so ein Gestell zu bilden.

11. Möbelstück, das dadurch gekennzeichnet ist, daß es aus mindestens einem der unter Patentanspruch 1 bis 10 beschriebenen Kastengestelle besteht.

12. Möbelstück wie unter Patentanspruch 11 beschrieben, das dadurch gekennzeichnet ist, daß es aus einem hinteren Kastengestell besteht, vor das zwei seitliche, zur Seite hin verschiebbare Fächer montiert werden, deren jeweilige Breite kleiner als ein Drittel der Breite des hinteren Kastengestells ist.

13. Möbelstück wie unter Patentanspruch 12 beschrieben, das dadurch gekennzeichnet ist, daß das hintere Kastengestell nach vorne hin mittels eines Sockels (15) verlängert ist, auf dem zwei Führungsschienen (16) angebracht sind, die parallel zum hinteren Kastengestell verlaufen und in denen die beiden seitlichen Kastengestelle hin und her gleiten.

14. Möbelstück wie unter Patentanspruch 12 beschrieben, das dadurch gekennzeichnet ist, daß die obere Wand (5) eines jeden seitlichen Kastengestells an ihrem obersten Ende zum hinteren Kastengestell hin mit einem Arm (17) versehen ist, an dessen freien Ende sich, im hinteren Kastengestell, eine Rolle (18) befindet, die so angebracht ist, daß sie um eine vertikale Achse herum rotiert und sich zwischen den beiden vertikalen Schenkeln (19) einer horizontalen Führungsschiene (20) befindet, wobei letztere parallel zu den auf der oberen Wand des hinteren Kastengestells angebrachten Schienen (11) verläuft.

15. Möbelstück wie unter Patentanspruch 12 beschrieben, das dadurch gekennzeichnet ist, daß es mit mindestens einer Tür versehen ist, welche die seitlichen Kastengestelle und das Feld des hinteren Kastengestells verschließt, das durch die besagten seitlichen Kastengestelle freigelassen wird, wenn diese geschlossen sind.

16. Möbelstück wie unter Patentanspruch 15 beschrieben, das dadurch gekennzeichnet ist, daß die seitlichen Kastengestelle, wenn sie geschlossen sind, aneinanderstoßen, um so jeweils eines der seitlichen Felder des hinteren Kastengestells sowie dessen Mittelfeld zu verdecken, daß jedes seitliche Kastengestell mit einer Tür versehen ist und daß das seitliche Feld des hinteren Kastengestells, das nicht von den seitlichen Kastengestellen verdeckt wird, ebenfalls mit einer Tür versehen ist. Zu dieser Tür gehört eine Anschlagvorrichtung, die, wenn die besagte Tür auf dem seitlichen Feld des hinteren Kastengestells zugeklappt wird, gemeinsam mit dem seitlichen, in Richtung auf das Mittelfeld des besagten hinteren Kastengestells zeigenden Kastengestell als Anschlag dient, um dadurch der Verschiebung der seitlichen Kastengestelle entgegenzuwirken.

17. Möbelstück wie unter Patentanspruch 15 beschrieben, das dadurch gekennzeichnet ist, daß die beiden seitlichen Kastengestelle, wenn sie geschlossen sind, so positioniert sind, daß sie jeweils in Richtung auf eines der seitlichen Felder des hinteren Kastengestells zeigen, daß jedes seitliche Kastengestell mit einer abschließbaren Tür versehen ist, und daß an einer der Türen der seitlichen Kastengestelle eine zweite Tür angelenkt ist, die mittels eines Schlosses mit dem anderen Kastengestell zusammenwirken soll, und die, wenn sie geschlossen ist, das Mittelfeld des hinteren Kastengestells verdeckt sowie der Verschiebung der seitlichen Kastengestelle entgegenwirkt.

18. Möbelstück wie unter Patentanspruch 15 beschrieben, das dadurch gekennzeichnet ist, daß die beiden seitlichen Kastengestelle, wenn sie geschlossen sind, jeweils in Richtung auf eines der seitlichen Felder des hinteren Kastengestells zeigen, und daß beide mit einer abschließbaren Tür versehen sind, wobei an jede der Türen eine zweite Tür angelenkt wird, deren Breite der halben Breite des Mittelfelds des hinteren Kastengestells entspricht, und daß die beiden Türen, wenn sie geschlossen sind, das Mittelfeld des hinteren Kastengestells verdecken und mittels eines Schlosses gemeinsam der Verschiebung der seitlichen Kastengestelle entgegenwirken.
